# EUROPÄISCHE PATENTSCHRIFT

(11) **EP 0 116 678 B1**
(45) Veröffentlichungstag und Bekanntmachung des Hinweises auf die Patenterteilung: **27.05.1987**
(21) Anmeldenummer: 83106425.8
(22) Anmeldetag: 01.07.1983
(51) Int. Cl.: G10H 1/055

(54) **Elektronisches Musikinstrument**
Electronic musical instrument
Instrument de musique électronique

(30) Priorität: 18.01.1983 DE 3301354
(43) Veröffentlichungstag der Anmeldung: 29.08.1984
(73) Patentinhaber: Matth. Hohner AG, D-78647 Trossingen (DE)
(72) Erfinder: Deforeit, Jacques Christian, Dipl.-Ing., F-21140 Sémur-en-Auxois (FR)
(74) Vertreter: Sparing Röhl Henseler Patentanwälte

## Beschreibung

Die Erfindung betrifft ein elektronisches Musikinstrument mit den im Oberbegriff des Patentanspruchs 1 genannten Merkmalen. Ein solches Instrument ist aus der DE-A-23 26 095 bekannt. Bei diesem bekannten Instrument wird nur zwischen Niederdrücken und Loslassen der Tasten unterschieden, denn die zur Auswertung an den Widerstand angeschlossene Schaltungsanordnung unterscheidet nur zwischen zwei Werten.

US-A-4195545 erwähnt eine Fotozellenanordnung, mittels der beim Niederdrücken einer Taste eines elektronischen Musikinstruments ein Spannungssignal erzeugt wird, das variabel ist je nach der Art, in der der Spieler die Taste anschlägt bzw. losläßt. Der zeitliche Verlauf dieses Spannungssignals wird erfaßt und seine Steilheit mit einem vorgegebenen Steilheitswert verglichen ; ist die erfaßte Steilheit größer, so wird sie ignoriert und das Instrument erzeugt eine Wellenform entsprechend der vorgegebenen Steifheit.

Aufgabe der vorliegenden Erfindung ist es, das im Oberbegriff des Patentanspruchs 1 definierte Instrument derart weiterzubilden, daß mit einfachen Mitteln nicht nur die Anschlagdynamik - kräftiger oder schwacher Anschlag - erfaßt wird, sondern auch Sekundäreffekte wiedergegeben werden können, das heißt vom Spieler nach Niederdrücken, jedoch beim Halten der Taste durch Bewegungen des Spielfingers hervorgerufene Effekte wie etwa ein Vibrato.

Die gemäß der Erfindung vorgesehene Lösung ergibt sich aus dem kennzeichnenden Teil des Patentanspruchs 1 ; die Unteransprüche definieren zweckmäßige Weiterbildungen der Erfindung.

Der Gegenstand der Erfindung wird nachstehend unter Bezugnahme auf die beigefügten Zeichnungen im einzelnen erläutert.
Figur 1 bis 3 zeigen eine erste Ausführungsform eines im Rahmen der Erfindung verwendbaren Druck-Spannungs-Umsetzers, wobei die Darstellung weitgehend schematisiert ist im unterbrochenen bzw. sanft angeschlagenen bzw. kräftig angeschlagenen Zustand,
Figur 4 bis 6 zeigen in ähnlicher Weise eine zweite Ausführungsform des Wandlers,
Figur 7 bis 9 zeigen in ähnlicher Weise eine dritte Ausführungsform,
Figur 10 ist ein typischer Spannungs-ZeitVerlauf bei einem Umsetzer, wenn eine Taste angeschlagen wird,
Figur 11 ist das weitgehend schematisierte Blockschaltbild einer Auswerteschaltung, und
Figur 12 ist ein Flußdiagramm zur Erläuterung der Funktionen der Logikeinheit in der Schaltung nach Fig. 11.

Gemäß Fig. 1 ist an einer Taste 20 des Instruments ein Block 22 aus einem Polymermaterial befestigt, das durch Zusätze aus elektrisch leitendem Material elektrisch leitend gemacht ist. Der Block 22 ist an seinem unteren Ende abgerundet. Beim Anschlag der Taste trifft das abgerundete Blockende auf eine Leiterbahn 24 einer gedruckten Schaltung 26, (Fig. 2) und je kräftiger der Anschlag ist (Fig. 3), desto mehr wird der Block 22 komprimiert, und entsprechend vergrößert sich die Kontaktfläche zwischen ihm und der Leiterbahn 24. Demgemäß nimmt auch der Widerstand dieses Kontaktbereichs immer mehr ab. Nur in Fig. 1 sind auch die übrigen, bei allen Tasten des Instruments vorgesehenen Komponenten dargestellt, nämlich ein Vorwiderstand 28, der mit dem beschriebenen variablen Widerstand einen Spannungsteiler für die Spannung Vₒ bildet, wobei der über dem variablen Widerstand abfallende Spannungswert Vₐ mittels Leitung 30 abgegriffen wird. Der jeweils andere Anschluß des variablen Widerstands liegt an Masse. Ganz dieselbe Konfiguration ist auch bei den Ausführungsformen nach Fig. 4-9 vorgesehen und deshalb dort nicht noch einmal gezeichnet.

In Fig. 4-6 ist ein Block 22' aus gleichem Material wie Block 22 an der Taste befestigt, der jedoch nicht abgerundet ist. Beim Auftreffen auf zwei Kontaktleisten 32, 34 überbrückt er diese (Fig. 5), und wird der Druck auf die Taste erhöht, verkürzt sich die Höhe 26 des Blocks (Fig. 6), womit sein Widerstand abnimmt.

Bei der Ausführungsform nach Fig. 7-9 trägt die Taste 20" einen elastischen Block 22" aus elektrisch gut leitendem Material, der an seinem freien Ende abgerundet ist. Beim Auftreffen auf einen an beiden Enden mit Anschlüssen versehenen Streifen 24" aus Widerstandsmaterial wird ein Abschnitt des Streifens, dessen Länge von dem Druck auf die Taste abhängt (vgl. Fig. 9), durch das Material des Blocks 22" kurzgeschlossen, womit der Widerstand zwischen den Anschlüssen sich entsprechend verringert.

Es versteht sich, daß man z. B. durch variable Breite der Widerstandsstreifen 24", Formgebung und Härte der Blöcke 22, 22' bzw. 22" und andere Maßnahmen irgendeine gewünschte Charakteristik der Funktion Spannung = f (Tastendruck) vorgeben kann.

Der zeitabhängige Verlauf der Spannung V₃₀ auf Leitung 30 ist in Fig. 10 beispielshalber dargestellt, und zwar für einen kräftigen Anschlag in Kurve A und für einen weicheren Anschlag in Kurve B. Die Weiterverarbeitung der Spannung V₃₀ setzt ein, sobald die Schwellenspannung Vt, unterschritten wird. Die Information bezüglich der Anschlagdynamik wird aus der Steilheit des Kurvenverlaufs gewonnen, wobei man entweder das Zeitintervall bestimmt, innerhalb dessen eine vorgegebene Differenzspannung durchlaufen wird, oder aber die Differenzspannung dV bestimmt, die innerhalb eines gegebenen Zeitintervalls dt nach Unterschreiten der Schwellenspannung Vₗₕ durchlaufen wird. Im vorliegenden Ausführungsbeispiel wird die letztgenannte Methode verwendet. Nach Ablauf einer vorgegebenen Zeitspanne tₒ von z. B. 50 ms kann davon ausgegangen werden, daß auch ein sehr sanfter Tastenanschlag beendet ist. Der Spieler kann nun durch Variieren des Tastendrucks Sekundäreffekte auslösen, z. B. ein Vibrato. Die entsprechenden Änderungen der Spannung V₃₀ nach Ablauf von tₒ werden dann natürlich von den nachgeordneten Schaltkreisen in anderer Weise zu verarbeiten sein als die Dynamikinformation. je nachdem, welche Sekundäreffekte ermöglicht werden sollen. Wenn die Spannung V₃₀ den Wert Vₜₕ wieder übersteigt, wird angenommen, daß der Spieler die Taste wieder freigegeben hat.

Zusammengefaßt hat also die Schaltungsanordnung die folgenden Funktionen zu erfüllen :
Feststellen, ob Vₜₕ unterschritten wird,
Bestimmen von dV/dt,
Bestimmen des Zeitablaufs von tₒ,
Bestimmen der danach erfolgenden Änderungen der Spannung V₃ₒ,
Feststellen, wann Vₜₕ wieder überschritten wird.

Eine Schaltungsanordnung, die diese Funktionen erfüllt, ist in Fig. 11 dargestellt.

Die von den einzelnen Tasten kommenden Spannungen V₃₀ a, b, ...i...z werden in einer Multiplexschaltung 40 in serielle Informationen umgesetzt, die auf der Ausgangsleitung 42 anstehen. Die Zeitsteuerung der Multiplexschaltung 40 erfolgt über Leitung 44 von dem Ausgang eines Notenzählers 46, der seinerseits von einem Taktgenerator 48 angesteuert wird. Der letztere taktet auch eine Logikschaltung 50, deren Funktion später erläutert wird.

Die Spannung Vᵢ auf Leitung 42 wird einem Analog-Digital-Wandler 52 zugeführt, auf dessen Ausgangsleitung 54 das digitale Äquivalent der Spannung Vᵢ erscheint, das nachstehend als Vₖ bezeichnet werden soll. Vₖ liegt am einen Eingang eines Komparators 56, an dessen anderem Eingang die ebenfalls in digitaler Form vorliegende Schwellenspannung Vₜₕ anliegt. Der jeweils am Ausgang des Komparators 56 stehende Logikpegel Lₖ zeigt an, ob die Schwellenspannung unterschritten ist oder nicht.

Es sind drei Randomspeicher 60, 62 und 64 vorgesehen, die (mindestens) ebensoviele Speicherplätze aufweisen, wie die Multiplexschaltung 40 Eingänge aufweist, das heißt, für jeden Tastenkontakt ist in jedem Randomspeicher ein adressierbarer Speicherplatz vorgesehen. Die Randomspeicher halten während des Multiplexzyklus die zu der jeweiligen Taste gehörenden Daten, nämlich im Speicher 60 bezüglich des Anschlagzustands der Tasten - deshalb soll dieser Speicher nachstehend als « Anschlagspeicher bezeichnet werden -, im Speicher 62 die laufenden Werte der Spannungen Vₖ - deshalb soll dieser Speicher nachstehend als « Spannungsspeicher bezeichnet werden, - sowie schließlich im Speicher 64 den laufenden Wert der Zeit, und deshalb wird dieser Speicher nachstehend als « Zeitspeicher bezeichnet. Die Adressierung der Speicher erfolgt durch den Notenzähler 46, synchron mit der Ansteuerung der Multiplexschaltung 40.

Der Logikpegel Lₖ vom Ausgang des Komparators 56 bildet einen Steuereingang der Logikschaltung 50. Lₖ kann bedeuten, daß eine Taste gerade angeschlagen worden ist, oder aber, daß die Taste bereits beim vorigen Multiplexzyklus angeschlagen war. Die Belegung des entsprechenden Speicherplatzes im Anschlagspeicher wird daher ausgelesen und als Logikpegel L_{A} ebenfalls der Logikschaltung zugeführt.

Um festzustellen, ob die betreffende Taste bereits angeschlagen war oder nicht, wird der laufende Wert von Vₖ aus dem Spannungsspeicher in einem zweiten Komparator 66 ebenfalls mit Vₜₕ verglichen ; da dieser laufende Wert natürlich im vorhergehenden Multiplexzyklus eingespeichert worden war, soll er als « V_{k―1} » bezeichnet werden. Der Ausgang des Komparators 66 liefert demgemäß ein Logiksignal L_{H} an die Logikschaltung 50, woraufhin diese den Schreibbefehl wANS an den Anschlagspeicher 60 gibt, in den dann die Daten entsprechend L_{A} eingeschrieben werden.

Wenn jedoch das Ausgangssignal des Komparators 66 auf einem Logikpegel liegt, der ein erstmaliges Niederdrücken der Taste bedeutet, sollen zwei Vorgänge ausgelöst werden : Erstens die Messung des Zeitintervalls tₒ, und zweitens die Bestimmung der Anschlagdynamik.

Für den ersten Vorgang wird der entsprechende Speicherplatz im Zeitspeicher 64 auf Null gesetzt (Befehl Sₜₑ von der Logikschaltung), und durch Auslesen des jeweiligen Speicherwertes, Inkrementieren um eine Einheit im Addierkreis 70 und erneutes Einschreiben mittels Multiplexschaltung 72 wird gezählt, bis der laufende Zeitwert t_{c} gleich dem vorgegebenen Intervall tₒ ist. Diesen Vergleich führt der Komparator 74 aus, dessen Ausgangslogikpegel wieder als Steuersignal zur Logikschaltung rückgemeldet wird, denn von diesem Zeitpunkt an sollen ja die Spannungsdaten Vₖ in anderer Weise als vorher ausgewertet werden. Deshalb erzeugt die Logikschaltung ein entsprechendes Kommando ST, das den Zeitmeßvorgang für die betreffende Taste als beendet erkennen läßt.

Beginnend mit dem von der Logikschaltung kommenden Befehl wSPA, wird die Spannungsgröße Vₖ von V_{k―1} subtrahiert und zwar mittels des Subtrahierkreises 76, an dessen Ausgang 78 die Differenzspannung dV ansteht. Das zugehörige Zeitintervall ist natürlich eine Zykluszeit des Multiplex. Die Auswertung von dV braucht nicht zu erfolgen, wenn dV = 0 ist. Deshalb werden alle Bits von dV einem Gatter 79 zugeführt, an dessen Ausgang ein Logikpegel dV = 0 erscheint, wenn alle Bits eine Spannungsdifferenz Null aufweisen.

Sobald die Anschlagdynamik aus der Größe dV bestimmt worden ist, kann man entweder weiterhin die Größe dV als Information für den danach möglichen Sekundäreffekt benutzen, oder aber die Größe Vₖ selbst. Der Ausgabe-Schnittstelle 80 ist daher noch der Datenwähler 82 vorgeschaltet, der entsprechend einem Wählbefehl SEL der Logikschaltung die eine oder die andere Größe in die Schnittstelle überträgt. Dieser wird mittels des Statussignals ST von der Logikschaltung signalisiert, ob es sich um die Messung der Dynamik (tₒ noch nicht abgelaufen) oder des Sekundäreffekts handelt.

Die Schnittstelle ist als Schieberegister ausgebildet, aus dem die eingegebenen Daten asynchron mit dem Takt des Taktgenerators 48 auslesbar und den Tonerzeugungsschaltkreisen 90 des Instruments zuführbar sind ; damit die betreffende Taste identifiziert wird, wird auch der Ausgang des Notenzählers 46 auf das Register gegeben, und ebenso der jeweilige Status des Anschlagzählers. Das Einschreiben in das Register erfolgt durch Befehl wFIFO der Logikschaltung.

Bei dem Schieberegister handelt es sich um ein solches, bei dem die zuerst eingegebenen Daten (First In) auch zuerst ausgegeben werden (First Out), also ein sogenanntes « FIFO-Register ».

Die Logikschaltung kann als Festwertspeicher ausgebildet sein oder als Gattersystem.

Die gesamte Schaltung gemäß Fig. 11, mit Ausnahme des analogen Multiplexers, kann als ein einziger Mikroprozessorchip z. B. des Typs INTEL 8020 aufgebaut sein.

Der Ablauf beim Loslassen einer Taste mit entsprechendem Kippen des Ausgangs zuerst von Komparator 56, dann von Komparator 66 ergibt sich von selbst ; im übrigen zeigt das Flußdiagramm gemäß Fig. 12 noch einmal die Funktionen der Logikschaltung in ihrer Verknüpfung.

## Patentansprüche

1. Elektronisches Musikinstrument mit mindestens einer Tastatur zur Auswahl der wiederzugebenden Töne, wobei jeder Taste (20) ein Widerstand (22) zugeordnet ist, der in Abhängigkeit von dem auf die Taste ausgeübten Druck variabel ist und eine Schaltungsanordnung (40-90) zur Auswertung einer über dem Widerstand abfallenden Spannung vorgesehen ist, dadurch gekennzeichnet, daß eine Komparatorschaltung (56) zum Vergleich der Spannung mit einer vorgegebenen einem Tastenanschlag entsprechenden Schwellenspannung und zum Erzeugen eines vom Vergleich abhängigen Ausgangssignals dient, daß die Schaltungsanordnung eine erste Schaltung (76) zur Bestimmung der Abstiegsflankensteilheit (dV/dt) der Spannung als Maß für die Stärke des Tastenanschlags und eine zweite Schaltung (82, 80) zur Bestimmung der Amplitude der abfallenden Spannung aufweist, wobei die Bestimmung der Abstiegsflankensteilheit in einem mit dem Ausgangssignal beginnenden Zeitraum (tₒ) und die Bestimmung der Amplitude erst nach diesem Zeitraum erfolgt.

2. Elektronisches Musikinstrument nach Anspruch 1, dadurch gekennzeichnet, daß die Schaltungsanordnung eine Multiplexschaltung (40) umfaßt zum Umformen der parallel anstehenden Spannungen der Tasten (20) der Tastatur in eine serielle Folge von Spannungswerten und daß ein Schaltkreis (62, 76) zum Erfassen der Spannungsdifferenz in zwei aufeinanderfolgenden Zyklen des Multiplex als Steilheitsmaß vorgesehen ist.

3. Elektronisches Musikinstrument nach Anspruch 2, dadurch gekennzeichnet, daß der Multiplexschaltung (40) ein Analog-Digital-Umsetzer (52) nachgeschaltet ist.

4. Elektronisches Musikinstrument nach Anspruch 2 oder 3, dadurch gekennzeichnet, daß die Schaltungsanordnung eine Speicherschaltung (62) umfaßt, in der jeder Taste ein Speicherplatz für die Spannungswerte zugeordnet ist.

## Claims

1. Electronic musical instrument with at least one keyboard for the selection of the notes to be produced, wherein a resistance (22) is associated with each key (20), which resistance is variable in dependence on the pressure applied to the key and a circuit arrangement (40-90) is provided for the analysis of a declining voltage across the resistance, characterised in that, a comparator circuit (56) serves to compare the voltage with a predetermined threshold voltage corresponding to a key stroke and to produce an output signal dependent on the comparison, in that the circuit arrangement has a first circuit (76) for determining the rate of reduction (dV/dt) of the voltage as a measure of the strength of the key stroke and a second circuit (82, 80) for determining the amplitude of the declining voltage, wherein the determination of the rate of reduction occurs in a time interval (to) at the start of the output signal and the determination of the amplitude occurs only after this time interval.

2. Electronic musical instrument according to claim 1, characterised in that the circuit arrangement comprises a multiplexer circuit (40) for the conversion of the parallel occurring voltages of the keys (20) of the keyboard into a serial sequence of voltage values and in that a circuit (62, 66) is provided for recording the voltage difference in two successive cycles of the multiplexer as the rate measurement.

3. Electronic musical instrument according to claim 2, characterised in that the multiplexer circuit (40) is connected to an analogue-digital- converter (52).

4. Electronic musical instrument according to claim 2 or 3, characterised in that the circuit arrangement comprises a memory (62), in which a memory location is reserved for the voltage value of each key.

## Revendications

1. Instrument de musique électronique comportant au moins un clavier permettant de sélectionner des sons devant être reproduits, et dans lequel à chaque touche (20) est associée une résistance (22) qui est variable en fonction de la pression exercée sur la touche, et un montage (40-90) permettant d'évaluer une tension chutant aux bornes de la résistance, caractérisé en ce qu'un circuit comparateur (56) sert à comparer la tension à une tension de seuil prédéterminée, correspondant à une frappe d'une touche, et à produire un signal de sortie dépendant de la comparaison, en ce que. le montage comporte un premier circuit (76) servant à déterminer la pente (dV/dt) du flanc de montée de la tension en tant que mesure de l'intensité de la frappe de la touche et un second circuit (82, 80) servant à déterminer l'amplitude de la tension, qui chute, auquel cas la détermination de la pente du flanc de montée s'effectue pendant un intervalle de temps (tₒ) commençant avec le signal de sortie et la détermination de l'amplitude s'effectue uniquement après cet intervalle de temps.

2. Instrument de musique électronique suivant la revendication 1, caractérisé par le fait que le montage comporte un circuit de multiplexage (40) servant à transformer les tensions, apparaissant en parallèle, des touches (20) du clavier en une suite en série de valeurs de tension. et en ce qu'il est prévu un circuit (62. 76) servant à détecter la différence de tension pendant deux cycles successifs du multiplex, en tant que mesure de la pente.

3. Instrument de musique électronique selon la revendication 2, caractérisé en ce qu'un convertisseur analogique/numérique (52) est branché en aval du circuit de multiplexage (40).

4. Instrument de musique électronique selon la revendication 2 ou 3, caractérisé en ce que le montage contient un circuit de mémoire (62), dans lequel un emplacement de mémoire pour les valeurs de tension est associé à chaque touche.
